# EUROPÄISCHE PATENTSCHRIFT

(11) **EP 1 025 574 B1**
(45) Veröffentlichungstag und Bekanntmachung des Hinweises auf die Patenterteilung: **13.03.2002**
(21) Anmeldenummer: 98951232.2
(22) Anmeldetag: 28.08.1998
(51) Int. Cl.: H01H 50/14

(54) **ELEKTROMAGNETISCHES RELAIS**
ELECTROMAGNETIC RELAY
RELAIS ELECTROMAGNETIQUE

(30) Priorität: 24.10.1997 DE 19747167
(43) Veröffentlichungstag der Anmeldung: 09.08.2000
(73) Patentinhaber: Tyco Electronics Logistics AG, 9323 Steinach / SG (CH)
(72) Erfinder: KERN, Josef, D-13639 Berlin (DE)
(74) Vertreter: Heinz-Schäfer, Marion
(86) Internationale Anmeldenummer: DE9802544
(87) Internationale Veröffentlichungsnummer: WO9922393

(56) Entgegenhaltungen:
- DE-A1- 3 513 296
- DE-A1- 4 219 933
- US-A- 4 596 972

## Beschreibung

Die Erfindung betrifft ein elektromagnetisches Relais mit folgenden Merkmalen:
- ein Spulenkörper bildet ein Spulenrohr mit zwei Flanschen und trägt auf dem Spulenrohr eine Wicklung;
- ein erster der beiden Flansche bildet einen Schaltraum mit einer zur Spulenachse parallelen Bodenseite;
- innerhalb des Spulenrohres ist ein axialer Kern angeordnet, der zum Schaltraum hin eine Polfläche bildet und im Bereich des zweiten Flansches mit einem L-förmigen Joch verbunden ist;
- das Joch bildet mit seinem freien Ende im Bereich des Schaltraums eine zur Bodenseite senkrechte Lagerkante für einen plattenförmigen Anker, welcher mit der Polfläche des Kerns einen Arbeitsluftspalt bildet;
- in der Nähe des beweglichen Ankerendes ist mindestens ein einen ersten Festkontakt tragender erster Festkontaktträger in dem Spulenkörper verankert und
- eine aus Flachbandmaterial gebildete Kontaktfeder ist mit dem Anker verbunden, sie trägt an einem freien Ende im Bereich des beweglichen Ankerendes einen beweglichen Kontakt und ist mit einem Anschlußabschnitt mit einem Kontaktfeder-Anschlußstift des Relais verbunden.

Ein derartig aufgebautes Relais ist beispielsweise aus der US 4 596 972 bekannt. Die Kontaktfeder umschließt dort bogenförmig die Ankerlagerung und ist mit ihrem Anschlußabschnitt an dem Joch befestigt, wobei das Joch wiederum einen nach unten angeformten Anschlußstift bildet. Bei derartigen Relais, bei denen der Laststrom über das Joch geführt wird, ist der Stromweg im Relais zum Anschluß verhältnismäßig lang; außerdem ist das ferromagnetische Jochmaterial in seiner Leitfähigkeit begrenzt. Das wirkt sich für das Schaltvermögen hoher Ströme dann ungünstig aus, wenn auch der Anschlußstift mit seinem relativ geringen Querschnitt aus dem gleichen Material hergestellt ist. Außerdem erfordert ein am Joch angeformter Anschlußstift einen zusätzlichen Aufwand, wenn das Relaisgehäuse abgedichtet werden soll.

Bei ähnlich aufgebauten Relais, die für hohe Lastströme ausgelegt sind, ist es auch bekannt, den Laststrom von einem in einem Sockel befestigten Anschlußstift über eine Kupferlitze unmittelbar zur Kontaktfeder und zu dem an ihr befestigten Kontaktstück zu führen (DE 34 28 595 C2). Auf diese Weise braucht das Joch den Laststrom nicht zu führen. Der Einsatz der Litze erfordert aber zusätzlichen Material- und Montageaufwand.

Bei diesen bekannten Relais sind die Festkontaktträger und gegebenenfalls auch der Kontaktfeder-Anschlußstift jeweils als Stanzteile hergestellt und durch einen Steckvorgang in vorgeformte Schächte und Durchbrüche des Spulenkörpers oder eines Sockels montiert und anschließend durch einen Kerbvorgang bzw. durch Eigenpressung festgesetzt. Dieser Aufbau hat den Nachteil, daß die Teile aus Toleranzgründen entweder nicht formschlüssig im Kunststoffteil festsitzen oder daß bei der Montage durch Teileüberschneidungen Partikel abgerieben werden. Diese Partikel können später im Relais, beispielsweise auf den Kontakten, im Ankerlager oder im Arbeitsluftspalt, zu Problemen führen. In der Fertigung muß dann ein hoher Aufwand getrieben werden, um die entstandenen Partikel durch Blas- oder Absaugeinrichtungen zu beseitigen.

Bei anderen Relais ist es zwar bekannt, Einzelteile, wie Kontaktträger, aus Blech zu stanzen und entweder einzeln oder in Streifen zusammenhängend in einer Form zu umspritzen. Diese Art der Herstellung hat den Nachteil, daß die Teile in die Spritzgießform eingelegt werden müssen; außerdem erfordert die Streifenfertigung einen hohen Materialverbrauch. In beiden Fällen ist ein hoher Aufwand erforderlich, um die Spritzgießform an die Stanzwerkzeuge anzupassen, um eine gute Abdichtung der Form im Bereich der Stanzgrate zu ermöglichen.

Ziel der vorliegenden Erfindung ist es, ein Relais der eingangs genannten Art mit einfachem Aufbau zu schaffen, das mit wenigen Teilen auch einfach herstellbar ist. Insbesondere soll die Konstruktion den Einsatz besonders günstiger Halbzeug-Materialien und besonders materialsparender und abfallfreier Herstellungsverfahren ermöglichen, wodurch das Relais besonders wirtschaftlich und trotzdem mit hoher Qualität erzeugt werden kann.

Erfindungsgemäß wird dieses Ziel bei eine Relais der eingangs genannten Art dadurch erreicht, daß der Kontaktfeder-Anschlußstift und der mindestens eine Festkontaktträger aus gezogenem bzw. gewalztem Draht bestehen und in den Spulenkörper eingebettet sind.

Durch die erfindungsgemäße Verwendung von Draht-Anschlußelementen für die Lastkreisanschlüsse ergibt sich eine besonders kostengünstige und materialsparende Herstellung des Relais. Da das Draht-Halbzeug unmittelbar von der Vorratsrolle in die Spritzgießform eingeschoben und dort eingebettet wird, sind keinerlei Stanz- oder Biegewerkzeuge erforderlich. Auch die in üblicher Weise verwendeten Spulenanschlüsse werden vorzugsweise auf die gleiche Weise in der Form mit umspritzt. Der Draht kann entweder vor dem Umspritzen oder nach dem Umspritzen unmittelbar durch das Spritzwerkzeug abgetrennt werden, wobei keinerlei Abfall entsteht. Durch die Verwendung von gezogenen oder gewalzten Drähten mit einem einfachen, vorzugsweise runden oder rechteckigen Profil, ist auch die Abdichtung der Spritzgießform problemlos, da keine Stanzgrate oder dergleichen berücksichtigt werden müssen. Da das Relais keine gesteckten Stanzteile aufweist, werden bei der Montage auch keine Kunststoffpartikel abgeschabt, die die Kontaktoberflächen oder Polflächen beeinträchtigen könnten.

In der einfachsten Ausgestaltung besitzt das Relais nur einen Festkontakt, der mit der Kontaktfeder als Schließer oder Öffner zusammenwirkt und entsprechend auf der einen oder anderen Seite des Federendes mit dem beweglichen Kontakt angeordnet wird. In gleicher Weise kann aber auch ein Umschaltkontakt erzeugt werden, wobei dann ein zweiter Festkontaktträger mit einem zweiten Festkontakt dem ersten gegenüberliegend in dem gleichen Spulenkörperflansch verankert wird.

In einer bevorzugten Ausführungsform der Erfindung ist auch der Kontaktfeder-Anschlußstift in dem ersten Spulenflansch, das heißt im Bereich des Schaltraums, eingebettet, und der Anschlußabschnitt der Kontaktfeder ist unmittelbar an einem zur Lagerkante des Joches parallel verlaufenden Abschnitt des Anschlußstiftes befestigt. Der Anker liegt mit seinem Lagerende in diesem Fall zwischen dem Jochende und dem Anschlußstift, während der Anschlußabschnitt der Kontaktfeder an dem Lagerende des Ankers vorbei zum Anschlußstift geführt und an diesem befestigt, vorzugsweise geschweißt oder hartgelötet, ist.

In einer vorteilhaften Ausgestaltung besteht der Kontaktfeder-Anschlußstift ebenso wie die Festkontaktträger jeweils aus Vierkantdraht. In diesem Fall können die Kontaktfeder einerseits und die Festkontakte andererseits mit großer Übergangsfläche auf den Träger geschweißt oder gelötet werden. Die Festkontakte selbst sind vorzugsweise ebenfalls als Abschnitte von einem Kontaktband-Halbzeug abgetrennt, so daß auch hier kein Abfall entsteht.

Der im Spulenrohr angeordnete Kern besitzt vorzugsweise eine Polplatte mit exzentrisch zur Ankerlagerung hin vergrößerter Polfläche. Dadurch kann auch bei kleinen Relaisabmessungen einerseits ein ausreichender Isolationsabstand zu den Festkontakten und andererseits eine genügend große Polfläche erzeugt werden. In einer vorteilhaften Ausgestaltung kann der Kern mit der Herstellung des Spulenkörpers in diesen eingebettet werden, so daß ein nachträglicher Steckvorgang entfällt. In diesem Fall kann der Kern einen runden oder auch einen rechteckigen Querschnitt besitzen. Es ist aber auch möglich, einen runden (oder rechteckigen) Kern nachträglich in eine Durchgangsöffnung des Spulenkörpers einzustecken. In diesem Fall ist es vorteilhaft, auf der Kernoberfläche in der Nähe der Polplatte angeprägte Warzen vorzusehen, die bei der späteren Relaxation des thermoplastischen Spulenkörpermaterials einen Formschluß bilden und damit eine gegenseitige Lagefixierung der Kernpolfläche und der Lagerkante des Joches erzeugen.

In einer vorteilhaften Ausgestaltung der Erfindung ist weiterhin vorgesehen, daß die Kontaktfeder mit einem die Ankerlagerung winkelförmig umschließenden Befestigungsabschnitt auf dem Joch befestigt wird und daß ein über dem Befestigungsabschnitt gefalteter Anschlußabschnitt zu dem Anschlußstift geführt und mit diesem verbunden wird. Auf diese Weise wird bei einem Relais für hohe Lastströme sichergestellt, daß ein großer Federquerschnitt für die Führung des Laststromes bis zum Anschlußstift zur Verfügung steht.

Durch die Einbettung aller Lastanschlüsse im Bereich des einen Spulenflansches sind die Anschlüsse bereits dicht durch den Boden des Schaltraums nach unten herausgeführt. Eine auf den Spulenkörper gesetzte Kappe braucht also lediglich entlang der Außenkontur des Spulenflansches abgedichtet zu werden. Das gleiche gilt für den gegenüberliegenden zweiten Flansch, wo ein eingespritzter Spulenanschlußstift ebenfalls bereits dicht eingebettet ist. Es bleibt also lediglich der Raum unterhalb der Spulenwicklung, der auf einfache Weise mit einer Platte verschlossen und entlang von deren Rändern abgedichtet werden kann.

Die Erfindung wird nachfolgend an Ausführungsbeispielen anhand der Zeichnung näher erläutert. Es zeigt
Figur 1 ein erfindungsgemäß gestaltetes Relais in perspektivischer Darstellung (ohne Gehäusekappe),
Figur 2 das Relais von Figur 1 in teilweise montiertem Zustand (mit Gehäuse),
Figur 3 das fertig montierte Relais von Figur 1 in einem Horizontal-Längsschnitt,
Figur 4 einen steckbaren Kern für das Relais gemäß Figur 2, Figur 5 einen Vertikal-Längsschnitt durch das Relais von Figur 1 mit einem Kern gemäß Figur 4,
Figur 6 eine abgewandelte Gehäusekappe mit flexibel angeformter Bodenplatte,
Figur 7 ein Relais in einer Figur 1 entsprechenden Darstellung mit einer abgewandelten Kontaktfeder und
Figur 8 die Anordnung von zwei Relais gemäß Figur 1 mit einem Gehäuse zur Bildung eines Doppelrelais.

Das in den Figuren 1 bis 5 gezeigte Relais besitzt als tragendes Teil einen Spulenkörper 1 mit einem Spulenrohr 11, einem ersten Flansch 12 und einem zweiten Flansch 13. Der erste Flansch 12 bildet einen Fortsatz, in den ein Schaltraum 14 eingeformt ist, welcher nach unten mit einem Boden 15 abgeschlossen ist und damit die Anschlußseite des Relais definiert. Auf dem Spulenrohr 11 ist eine Wicklung 2 angebracht.

In dem Fortsatz des ersten Flansches 12 sind zwei Festkontaktträger 3 und 4 sowie ein Kontaktfeder-Anschlußstift 5 durch Umspritzen eingebettet, die als Halbzeug aus hochleitfähigem Werkstoff, beispielsweise Kupfer, als Vierkantdraht ausgeführt sind. Anstelle des gezeigten Drahtes mit quadratischem Querschnitt könnte auch einer mit rechteckigem oder mit rundem Querschnitt verwendet werden. Die beiden Festkontaktträger sind an den einander zugewandten Oberflächen mit jeweils einem Festkontakt versehen, nämlich einem ersten Festkontakt 6, der als Schließer-Gegenkontakt wirkt, und mit einem zweiten Festkontakt 7, der als Öffner-Gegenkontakt dient. Diese Kontakte sind jeweils als Kontaktstücke aus einem Halbzeug-Kontaktmaterialband abgeschnitten und an die Festkontaktträger 3 bzw. 4 geschweißt oder (vorzugsweise) hartgelötet.

Zwei weitere Drähte mit vorzugsweise kleinerem Querschnitt sind als Spulen-Anschlußstifte 9 und 10 im zweiten bzw. im ersten Flansch diagonal versetzt angeordnet und in gleicher Weise eingebettet wie die Lastanschlüsse. Diese Spulenanschlußstifte sind vorzugsweise mit quadratischem Querschnitt ausgeführt, um einen besseren Festsitz der Anwicklung der Wicklungsenden vor deren stoffschlüssiger Verbindung zu erreichen. Vorzugsweise erfolgt dies Verbindung mittels einer WIG-Schweißung bzw. WIG-Lötung, bei der eine flußmittelfreie und deshalb partikelfreie Verbindung erreicht wird.

Im Spulenrohr 11 befindet sich ein runder oder rechteckiger weichmagnetischer Kern 16 mit einer einstückig angeformten Polplatte 17, von deren Kontur einseitig ein Segment entlang der Linie 18 abgetrennt ist. Dadurch erhält man eine große Polfläche, insbesondere auf der zum Ankerlager hin gerichteten Seite, während auf der Gegenseite ein genügend großer Isolationsabstand zum Festkontaktträger 3 gewährleistet ist. Das der Polplatte 17 gegenüberliegende Kernende 19 ragt aus dem Spulenrohr hervor und ist mit einem Schenkel 20a eines L-förmigen Joches 20 verbunden. Dessen zweiter Schenkel 20b erstreckt sich seitlich parallel zur Spulenachse und bildet an seinem Ende eine Lagerkante 21 für einen Anker 22.

Der Kern 16 kann bei der Ausformung des Spulenkörpers 1 in diesen, das heißt in das Spulenrohr 11, eingebettet werden, so daß das spätere Stecken entfällt (siehe Figur 3). In diesem Fall dient das über den Spulenkörper überstehende Kernende 19 zur Zentrierung des Kerns in der Spritzgießform.

Um die Abbrandsicherheit (den Überhub) des Ankers für die Lebensdauer eines Schließerkontaktes bei einem umspritzten Kern zu gewährleisten, besitzt der Anker im Bereich unterhalb des beweglichen Kontaktfederendes eine Freiprägung 22b, so daß zwischen der Kontaktfeder 23 und dem Anker 22 ein Luftspalt 28 entsteht. Durch seitliche Einschnürungen 22c ist außerdem eine Sollbiegestelle vorgegeben. Sie ermöglicht eine Erhöhung des Überhubes, wenn der Anker bei Krafteinwirkung der Spulenachse leicht abgeknickt wird.

Es ist aber auch möglich, den Kern gemäß Figur 2 nachträglich in das Spulenrohr einzustecken. In diesem Fall ist es vorteilhaft, auf dem Umfang des zylindrischen (oder rechteckigen) Kerns in der Nähe der Polplatte 17 Warzen 16a anzuprägen, wie dies in den Figuren 4 und 5 dargestellt ist. Diese überstehenden Warzen 16a liegen im montierten Zustand mit Übermaß im Bereich des Spulenflansches 12 und ergeben bei der späteren Relaxation des Thermoplast-Materials einen Formschluß; damit wird eine Lagefixierung der Kernpolfläche auf der Polplatte 17 sowie der Lagerkante 21 des Joches im Spulenkörper und somit gegenüber den im Spulenkörper eingebetteten Festkontaktträgern erreicht. Da der Kern und das Joch, beispielsweise durch eine Kerbverbindung, im Bereich des Spulenflansches 13 so verbunden werden, daß die Polfläche der Polplatte 17 und die Joch-Lagerkante 21 miteinander fluchten, werden Toleranzen der beiden Teile ausgeschaltet und eine optimale magnetische Anzugskraft für den Anker erreicht. Der Ausgleich der Toleranzen und somit die Justierung des Überhubes wird dabei so realisiert, daß die verkerbte Joch-Kern-Einheit im Spulenrohr so weit in axialer Richtung eingeschoben wird, bis der Überhub des Ankers seinen Sollwert erreicht. Hierbei ändern sich die optimiert fluchtenden Flächen im Arbeits- und Ankerlager-Luftspalt in ihrer gegenseitigen Zuordnung nicht; nur das Magnetsystem wird der Lage des Kontaktsatzes angepaßt. Durch die zusätzliche Einwirkung von Kräften F auf entgegengesetzten Seiten des Spulenflansches 12 (siehe Figur 5) senkrecht zur Spulenachse kann die Relaxation des thermoplastischen Spulenkörpermaterials beschleunigt werden, womit der Festsitz des Kerns im Bereich des Flansches 12 nach der Justierung gewährleistet wird.

Mit dem Anker 22 ist eine Kontaktfeder 23 über eine Nietstelle 24 verbunden, welche an ihrem über den Anker vorstehenden Ende 23a einen beweglichen Kontakt 25 trägt, der als Mittelkontakt mit den beiden Festkontakten 6 und 7 zusammenwirkt. Er kann, wie im dargestellten Beispiel als Nietkontakt ausgeführt sein oder auch durch zwei gegeneinander aufgeschweißte bzw. gelötete, von einem Edelmetallband abgetrennte, Kontaktstücke gebildet werden. Im Bereich der Ankerlagerung besitzt die Kontaktfeder 23 einen Befestigungsabschnitt 23b, der in Form einer Locke oder Schleife über das gelagerte Ankerende gebogen und auf dem Jochschenkel 20b flach aufliegend mit Nietwarzen 26 (oder Schweißpunkten) befestigt ist. Durch seine Vorspannung erzeugt dieser Befestigungsabschnitt 23b der Kontaktfeder die Ankerrückstellkraft. Zudem besitzt die Kontaktfeder 23 einen über den Befestigungsabschnitt 23b hinaus sich erstreckenden Anschlußabschnitt 23c, der um 180° über den Befestigungabschnitt 23b gefaltet ist und mit seinem Ende an dem Anschlußstift 5 durch Schweißen oder Hartlöten befestigt ist. Dieser Anschlußabschnitt der Feder dient nur zur Stromführung und hat keinen Einfluß auf die Rückstellkraft des Ankers. Er ist im Bereich der Nietwarzen 26 (oder Schweißpunktes) mit Durchbrüchen 27 versehen, so daß er nicht mitgenietet wird. Zur Stoßsicherung besitzt der Anker 22 eine Sicherungsnase 22a, die in ein in den Befestigungsabschnitt 23b gestanztes Rechteckloch 23d ragt und den Anker in axialer Richtung zur Spule sichert.

Das bisher beschriebene offene Leiterplattenrelais gemäß Figur 1 kann mit einer Schutzkappe 29 gemäß Figur 2 versehen werden. Zusätzlich kann im Bereich der Bodenseite zwischen den beiden Flanschen 12 und 13 eine Bodenplatte 30 eingesetzt werden, die den Spulenwickelraum nach unten abdeckt. Anschließend können die Spalte zwischen der Kappe 29, der Bodenplatte 30 und dem Spulenkörper 1 durch eine Vergußmasse abgedichtet werden. Die nur den Spulenraum abdeckende Bodenplatte 30 verursacht keinen Partikelabrieb, da die drahtförmigen Anschlüsse, nämlich die Festkontaktträger 3 und 4, der Kontaktfeder-Anschlußstift 5 und die Spulenanschlußstifte 9 und 10, in den Flanschen eingebettet sind und keine Durchbrüche in der Bodenplatte benötigen. Die Bodenplatte 30 kann auch gemäß Figur 7 mit der Kappe 29 einstückig durch ein Filmscharnier 31 verbunden sein. In diesem Fall wird sie nach Montage der Kappe über den Spulenraum geschwenkt und abgedichtet.

In der Figur 7 ist ein Relais ähnlich wie in Figur 1 dargestellt, wobei lediglich eine abgewandelte Kontaktfeder 33 verwendet ist. Im Vergleich zu der vorher beschriebenen Kontaktfeder 23, bei der über den gefalteten Anschlußabschnitt 23c ein großer Leiterquerschnitt für hohe Ströme bereitgestellt wird, kann die vereinfachte Form der Kontaktfeder 33 für geringere Strombelastungen zum Einsatz kommen. In diesem Fall besitzt die Kontaktfeder 33 einen über die Ankerlagerung gebogenen Lagerabschnitt 3b, während ein auch zur Befestigung dienender Anschlußabschnitt 33c aus dem Mittelbereich der Feder herausgeschnitten und parallel zur Jochoberfläche unmittelbar zum Kontaktfeder-Anschlußstift 33c geführt ist. Die Schweiß- oder Lötstelle 34 dient sowohl zur Befestigung als auch zum elektrischen Anschluß der Kontaktfeder. Eine eigene Befestigung auf dem Joch entfällt. Die verbleibenden Federschenkel 33d und 33e erzeugen die Rückstellkraft der Anker-Kontaktfedereinheit. Ansonsten ist dieses Relais gemäß Figur 7 genau so aufgebaut wie das vorher beschriebene.

Das Relais kann auch als Doppelrelais mit einem gemeinsamen Gehäuse versehen werden. Wie in Figur 8 dargestellt, werden in diesem Fall zwei Einzelrelais mit jeweils einem Spulenkörper 1 gemäß Figur 1 mit ihren Spulenachsen parallel nebeneinander angeordnet und mit einer gemeinsamen Kappe 35 sowie einer gemeinsamen Bodenplatte 36 versehen. die Spalte zwischen der Kappe und der Bodenplatte einerseits sowie den Spulenkörpern 1 andererseits werden in üblicher Weise mit Vergußmasse abgedichtet. Solche Doppelrelais mit zwei Wechslern werden vorzugsweise als Umpolrelais für Gleichstrommotore eingesetzt.

## Patentansprüche

1. Elektromagnetisches Relais mit folgenden Merkmalen:
- ein Spulenkörper (1) bildet ein Spulenrohr (11) mit zwei Flanschen (12,13) und trägt auf dem Spulenrohr (11) eine Wicklung (2);
- ein erster der beiden Flansche (12) bildet einen Schaltraum (14) mit einer zur Spulenachse parallelen Bodenseite (15);
- innerhalb des Spulenrohres (11) ist ein axialer Kern (16) angeordnet, der zum Schaltraum (14) hin eine Polfläche bildet und im Bereich des zweiten Flansches (13) mit einem L-förmigen Joch (20) verbunden ist;
- das Joch (20) bildet mit seinem freien Ende im Bereich des Schaltraums (14) eine zur Bodenseite (15) senkrechte Lagerkante (21) für einen plattenförmigen Anker (22), der mit der Polfläche des Kerns (16) einen Arbeitsluftspalt bildet;
- in der Nähe des beweglichen Ankerendes ist mindestens ein (erster), einen ersten Festkontakt tragender Festkontaktträger (3) in dem Spulenkörper verankert und
- eine aus Flachbandmaterial gebildete Kontaktfeder (23;33) ist mit dem Anker (22) verbunden, sie trägt an einem freien Ende (23a) im Bereich des beweglichen Ankerendes einen beweglichen Kontakt (25) und ist über einen Anschlußabschnitt (23c;33c) mit einem Kontaktfeder-Anschlußstift (5) des Relais verbunden,
**dadurch gekennzeichnet, daß** der Kontaktfeder-Anschlußstift (5) und der mindestens eine Festkontaktträger (3,4) aus gezogenem bzw. gewalztem Draht bestehen und in den Spulenkörper (1) eingebettet sind.

2. Relais nach Anspruch 1,
**dadurch gekennzeichnet, daß** ein zweiter Festkontaktträger (4) mit einem zweiten Festkontakt (7) in den ersten Spulenflansch (12) eingebettet ist, derart, daß der bewegliche Kontakt (25) zwischen den beiden Festkontakten (6,7) umschaltbar ist.

3. Relais nach Anspruch 1 oder 2,
**dadurch gekennzeichnet, daß** der Kontaktfeder-Anschlußstift (5) in den ersten Spulenflansch (12) eingebettet ist und daß der Anschlußabschnitt (23c;33c) der Kontaktfeder (23;33) unmittelbar an einem zur Lagerkante (21) parallel verlaufenden Abschnitt des Anschlußstiftes (5) befestigt ist.

4. Relais nach einem der Ansprüche 1 bis 3,
**dadurch gekennzeichnet, daß** der Kontaktfeder-Anschlußstift (5) und die Festkontaktträger (3,4) aus Vierkant-Draht oder Runddraht bestehen.

5. Relais nach einem der Ansprüche 1 bis 4,
**dadurch gekennzeichnet, daß** die Festkontakte (6,7) in Form von Kontaktband-Abschnitten auf die Kontaktträger (3,4) geschweißt bzw. hartgelötet sind.

6. Relais nach einem der Ansprüche 1 bis 5,
**dadurch gekennzeichnet, daß** der Kern (16) eine Polplatte (17) bildet, welche zur Ankerlagerung hin exzentrisch gestaltet ist.

7. Relais nach einem der Ansprüche 1 bis 6,
**dadurch gekennzeichnet, daß** der Kern (16) in den Spulenkörper (1) eingebettet ist.

8. Relais nach einem der Ansprüche 1 bis 6,
**dadurch gekennzeichnet, daß** der Kern (16) in das Spulenrohr eingesteckt und mittels angeprägter Warzen (16a) fixiert ist.

9. Relais nach einem der Ansprüche 1 bis 8,
**dadurch gekennzeichnet, daß** die Kontaktfeder (23) mit einem Befestigungsabschnitt (23b) auf dem Joch (20) befestigt ist und daß ein über den Befestigungsabschnitt (22b) gefalteter Anschlußabschnitt (22c) zu dem Anschlußstift (5) geführt ist.

10. Relais nach Anspruch 9,
**dadurch gekennzeichnet, daß** der Befestigungsabschnitt (23b) auf dem Joch (20) mit mindestens einem Niet (26) oder Schweißpunkt befestigt ist und daß der Anschlußabschnitt (23c) im Bereich eines jeden Nietes (26) oder Schweißpunktes eine Aussparung (27) aufweist.

11. Relais nach einem der Ansprüche 1 bis 8,
**dadurch gekennzeichnet, daß** die Kontaktfeder (33) mit einem Lagerabschnitt (33b) auf dem Joch (20) aufliegt und über einen im Bereich der Ankerlagerung freigeschnittenen Anschlußabschnitt (33c) mit dem Anschlußstift (5) verbunden ist.

12. Relais nach einem der Ansprüche 1 bis 11,
**dadurch gekennzeichnet, daß** es eine die Spulenflansche (12,13) umschließende Gehäusekappe (29) aufweist und daß der Raum unterhalb der Wicklung durch eine zwischen den beiden Flanschen (12,13) angeordnete Bodenplatte (30) abgedeckt sowie durch einen Verguß abgedichtet ist.

13. Relais nach Anspruch 12,
**dadurch gekennzeichnet, daß** die Bodenplatte (30) mit der Gehäusekappe (29) durch ein Filmscharnier (31) einstückig verbunden ist.

14. Anordnung von mindestens zwei Relais nach einem der Ansprüche 1 bis 13,
**dadurch gekennzeichnet, daß** die Relais mit ihren Spulenachsen parallel nebeneinander in einer gemeinsamen Kappe (35) angeordnet sind, wobei der Raum unter den Wicklungen durch eine gemeinsamen Bodenplatte (36) abgedeckt ist.

## Claims

1. Electromagnetic relay with the following features:
a reel body (1) forms a reel tube (11) with two flanges (12, 13) and carries a coil (2) on the reel tube (11);
a first of the two flanges (12) forms a switch space (14) with a bottom side (15) parallel to the reel axis;
within the reel tube (11) an axial core (16) is arranged, creating a pole face towards the switch space (14) and which is connected to an L-shaped yoke (20) in the region of the second flange (13);
the yoke (20) forms with its free end in the region of the switch space (14) a bearing edge (21) perpendicular to the bottom side (15) for a plate-shaped armature (22), which forms a working air gap with the pole face of the core (16);
in proximity of the movable armature end at least one (first) fixed contact carrier (3) carrying a first fixed contact is anchored in the reel body; and
a spring contact (23; 33) formed out of flat strip material is connected to the armature (22) and carries at its free end (23a), in the region of the movable armature end, a movable contact (25) and is connected via a connecting section (23c; 33c) to a spring contact connecting pin (5) of the relay,
**characterised in that** the spring contact connecting pin (5) and the at least one fixed contact carrier (3, 4) consist of drawn or rolled wire and are embedded in the reel body (1).

2. Relay according to claim 1, **characterised in that** a second fixed contact carrier (4) is embedded with a second fixed contact (7) in the first reel flange (12), in such a manner that the movable contact (25) can be switched between the two fixed contacts (6, 7).

3. Relay according to claim I or 2, **characterised in that** the spring contact connecting pin (5) is embedded in the first reel flange (12) and that the connecting section (23c; 33c) of the spring contact (23; 33) is fastened directly to a section of the connecting pin (5) running parallel to the bearing edge (21).

4. Relay according to one of claims 1 to 3, **characterised in that** the spring contact connecting pin (5) and the fixed contact carriers (3, 4) consist of square or round wire.

5. Relay according to one of claims 1 to 4, **characterised in that** the fixed contacts (6, 7) are welded or hard-soldered onto the contact carriers (3, 4) in the shape of contact strip sections.

6. Relay according to one of claims 1 to 5, **characterised in that** the core (16) forms a pole plate (17), which is designed eccentrically to the armature bearing.

7. Relay according to one of claims 1 to 6, **characterised in that** the core (16) is embedded in the reel body (1).

8. Relay according to one of claims I to 6, **characterised in that** the core (16) is inserted into tile reel tube and fastened by means of embossed projections (16a).

9. Relay according to one of claims 1 to 8, **characterised in that** the spring contact (23) is fastened to the yoke (20) by a fastening section (23b) and that a connecting section (22c) folded over the fastening section (22b) is guided to the connecting pin (5).

10. Relay according to claim 9, **characterised in that** the fastening section (23b) is fastened to the yoke (20) with at least one rivet (26) or welding point and that the connecting section (23c) comprises a recess (27) in the region of each rivet (26) or welding point.

11. Relay according to one of claims 1 to 8, **characterised in that** the spring contact (33) is positioned on the yoke (20) with a bearing section (33b) and is connected to the connecting pin (5) via a connecting section (33c) cut free in the region of the armature bearing.

12. Relay according to one of claims 1 to 11, **characterised in that** it comprises a housing cover (29) which surrounds the reel flanges (12, 13) and that the space below the coil is covered by a bottom plate (30) arranged between the two flanges (12, 13) and is sealed by a sealing compound.

13. Relay according to claim 12, **characterised in that** the bottom plate (30) is connected in one piece to the housing cover (29) by a hinge film (31).

14. Arrangement of at least two relays according to one of claims 1 to 13, **characterised in that** the relays are arranged parallel next to each other with their reel axes in a common cover (29), whereby the space below the coils is covered by a common bottom plate (36).

## Revendications

1. Relais électromagnétique présentant les caractéristiques suivantes:
un corps de bobine (1) forme un tube de bobine (11) avec deux brides (12, 13) et supporte un enroulement (2) sur le tube de bobine (11);
une première des deux brides (12) constitue un espace de commutation (14) avec un côté de fond (15) parallèle à l'axe de la bobine;
un noyau axial (16) agencé à l'intérieur du tube de la bobine (11) établit une surface polaire vers l'espace de commutation (14) et est relié dans la région de la deuxième bride (13) avec une culasse en L (20);
la culasse (20) forme avec son extrémité libre dans la région de l'espace de commutation (14) un bord de support (21) perpendiculaire au côté de fond (15), destiné à une armature en forme de plaque (22), établissant avec la surface polaire du noyau (16) un entrefer de travail;
à proximité de l'extrémité mobile de l'armature est ancré au moins un (premier) support de contact fixe (3) supportant un premier contact fixe dans le corps de la bobine;
un ressort de contact (22, 23) formé à partir d'un matériau en bande plate est relié à l'armature (22), il supporte au niveau dune extrémité libre (23a) dans la région de l'extrémité mobile de l'armature un contact mobile (25) et est relié par l'intermédiaire dune section de raccordement (23c; 33c) avec une broche de raccordement d'un ressort du contact (5) du relais,
**caractérisé en ce que** la broche de raccordement du ressort de contact (5) et le au moins un support de contact fixe (3, 3) sont composés de fil tréfilé ou laminé et sont encastrés dans le corps de la bobine (1).

2. Relais selon la revendication 1, **caractérisé en ce qu'**un deuxième support de contact fixe (4) est encastré avec un deuxième contact fixe (7) dans la première bride de la bobine (12), de sorte que le contact mobile (25) peut être commuté entre les deux contacts fixes (6, 7).

3. Relais selon les revendications 1 ou 2, **caractérisé en ce que** la broche de raccordement du contact de ressort (5) est encastrée dans la première bride de la bobine (12), la section de raccordement (23c, 33c) du ressort de contact (23; 33) étant directement fixée à une section de la broche de raccordement (5) s'étendant parallèlement au bord de support (21).

4. Relais selon Tune des revendications 1 à 3, **caractérisé en ce que** la broche de raccordement du ressort de contact (5) et les supports de contact fixe (3, 4) sont composés de fil carré ou de fil rond.

5. Relais selon Tune des revendications 1 à 4, **caractérisé en ce que** les contacts fixes (6, 7) sont fixés par soudage ou brasage fort sur les supports de contact (3, 4) sous forme de sections dune bande de contact.

6. Relais selon Tune des revendications 1 à 5, **caractérisé en ce que** le noyau (16) forme une plaque polaire (178) excentrique par rapport au support de l'armature.

7. Relais selon Tune des revendications 1 à 6, **caractérisé en ce que** le noyau (16) est encastré dans le corps de la bobine (1).

8. Relais selon Tune des revendications 1 à 6, **caractérisé en ce que** le noyau (16) est inséré dans le tube de la bobine et fixé par l'intermédiaire de bossages estampés (16a).

9. Relais selon Tune des revendications 1 à 8, **caractérisé en ce que** le ressort de contact (23) est fixé avec une section de fixation (23b) sur la culasse (20), une section de raccordement (22c) repliée au-dessus de la section de fixation (22b) étant guidée vers la broche de raccordement (5).

10. Relais selon la revendication 9, **caractérisé en ce que** la section de fixation (23b) est fixée sur la culasse (20) par au moins un rivet (26) ou un point de soudure, la section de raccordement (23c) comportant dans la région de chaque rivet (26) ou point de soudure un évidement (27).

11. Relais selon Tune des revendications 1 à 8, **caractérisé en ce que** le ressort de contact (33) repose avec sa section de support (33b) sur la culasse (20) et est relié par l'intermédiaire dune section de raccordement (33c) découpée dans la région du support de l'armature avec la broche de raccordement (5).

12. Relais selon l'une des revendications 1 à 11, **caractérisé en ce qu'**il comporte un capuchon du boîtier (29) renfermant les brides de la bobine (12, 13), l'espace situé au-dessous de l'enroulement étant recouvert par une plaque de fond (30) agencée entre les deux brides (12, 13), son étanchéité étant établie par une masse de scellement.

13. Relais selon la revendication 12, **caractérisé en ce que** la plaque de fond (30) est assemblée dune pièce avec le capuchon de boîtier (29) par l'intermédiaire dune charnière pelliculaire (31).

14. Agencement d'au moins deux relais selon l'une des revendications 1 à 13, **caractérisé en ce que** les relais sont juxtaposés dans un capuchon commun (35), les axes de leurs bobines étant parallèles, l'espace situé au-dessous des enroulements étant recouvert par une plaque de fond commune (36).
